# EUROPÄISCHE PATENTSCHRIFT

(11) **EP 1 602 593 B1**
(45) Veröffentlichungstag und Bekanntmachung des Hinweises auf die Patenterteilung: **16.08.2006**
(21) Anmeldenummer: 05011288.7
(22) Anmeldetag: 25.05.2005
(51) Int. Cl.: B65D 75/34

(54) **Blisterpackung**
Blister pack
Plaquette alvéolaire

(30) Priorität: 05.06.2004 DE 102004027590
(43) Veröffentlichungstag der Anmeldung: 07.12.2005
(73) Patentinhaber: ROMACO Pharmatechnik GmbH, 76227 Karlsruhe (DE)
(72) Erfinder: Rohrmus, Manfred, 71272 Renningen (DE); Albrecht, Günter, 76227 Karlsruhe (DE); Bippus, Jörg-Uwe, 76275 Ettlingen (DE); Guth, Udo, 76344 Eggenstein-Leopoldshafen (DE)
(74) Vertreter: Dimmerling, Heinz

(56) Entgegenhaltungen:
- FR-A- 2 263 945
- US-A- 3 809 221
- US-A- 3 912 081
- US-A- 5 310 060

## Beschreibung

Die Erfindung betrifft eine Blisterpackung nach dem Oberbegriff des Anspruchs 1, welche aus einer Grundfolie besteht, welche wenigstens einen ein Produkt aufnehmenden Hof aufweist, welcher mit einer Durchdrückfolie derart verschlossen ist, dass die Durchdrückfolie bis auf einen ungesiegelten Bereich, der durch einen Siegelrand begrenzt wird, fest mit der Grundfolie verbunden ist, wobei auf der Durchdrückfolie an der der Grundfolie abgewandten Seite eine Abziehfolie aufgebracht ist, welche mit einer geringeren Haftkraft auf der Durchdrückfolie aufgebracht ist als die Durchdrückfolie mit der Grundfolie verbunden ist, und die Durchdrückfolie eine entlang einer Linie verlaufende Perforierung aufweist.

Eine derartige Blisterpackung ist beispielsweise aus dem Dokument FR-A-2263945 oder einem Prospekt "Blister Lidding" der Firma Lawson Mardon Singen GmbH bekannt. Bei der bekannten Blisterpackung sind mehrere Bereiche einer Grundfolie, welche jeweils einen durch Tiefziehen ausgebildeten Hof aufweisen, durch gitterförmig angeordnete Perforationslinien voneinander getrennt. Die Höfe, welche in der Regel der Aufnahme von Medikamenten dienen, sind mittels einer auf der Grundfolie aufgesiegelten Aluminiumfolie verschlossen. Auf die Aluminiumfolie ist an der der Grundfolie abgewandten Seite eine abziehbare Folie aufgebracht.

An den Kreuzungspunkten der Perforationslinien sind kreisförmige Bereiche ausgebildet, in denen die Aluminiumfolie nicht mit der Grundfolie verbunden ist. In diesen so genannten siegelfreien Bereichen haftet die Aluminiumfolie somit nicht auf der Grundfolie, so dass sie und die auf ihr angebrachte abziehbare Folie mit den Fingern fassbar sind.

Die abziehbare Folie ist mit einer geringeren Haftkraft auf der Aluminiumfolie aufgebracht, als die Haftkraft, mit der die Aluminiumfolie auf der Grundfolie aufgebracht ist. Hierdurch lässt sich die abziehbare Folie von der Aluminiumfolie abziehen, ohne dass sich die Aluminiumfolie von der Grundfolie löst.

Da die Aluminiumfolie und die abziehbare Folie so bemessen sind, dass sich die in den Höfen befindlichen Produkte erst dann durch die Aluminiumfolie drücken lassen, wenn die abziehbare Folie entfernt ist, ist die Entnahme der Produkte aus der Blisterpackung erschwert. Derart ausgebildete Blisterpackungen werden daher kindersichere Blisterpackungen genannt.

Wenngleich durch die geringere Haftkraft, mit der die abziehbare Folie auf der Aluminiumfolie aufgebracht ist, sich die abziehbare Folie auch von der Aluminiumfolie löst, so geschieht es häufig, dass ausgehend von dem siegelfreien Bereich Teile der Aluminiumfolie an der abziehbaren Folie haften bleiben. In der Regel haben die Teile, die an der abziehbaren Folie haften bleiben, die Form eines Keils. Damit sich dieser Keil nicht bis zu den Höfen erstreckt, wodurch der Verschluss der Höfe beschädigt würde und das Produkt zumindest teilweise freigelegt wäre, muss der Abstand zwischen den Höfen und den siegelfreien Bereichen entsprechend groß ausgebildet sein. Dies ist jedoch nachteilig, da hierdurch die Verpackung unerwünscht groß wird.

Um dem zu begegnen ist man dazu übergegangen, zwischen den siegelfreien Zonen und den Höfen die Aluminiumfolie entlang einer Linie zu perforieren. Hierdurch soll erreicht werden, dass sich der Abrisskeil lediglich bis zur Perforationslinie erstreckt und dort unterbrochen wird. Hierdurch lässt sich der Abstand zwischen den siegelfreien Zonen und den Höfen zwar verringern, wodurch die Packung kleiner wird, jedoch hat sich gezeigt, dass der Abriss an der Perforationslinie nicht immer zuverlässig erfolgt. Häufig bilden sich ausgehend von der Perforationslinie neue Abrisskeile, welche den Verschluss der Höfe beschädigen.

Es ist Aufgabe der Erfindung, eine eingangs genannte Blisterpackung derart auszubilden, dass ihre Größe gering ist und mit hoher Zuverlässigkeit vermieden wird, dass beim Abziehen der Abziehfolie der Verschluss der Höfe beschädigt wird.
Die Lösung dieser Aufgabe ergibt sich aus den Merkmalen des kennzeichnenden Teils des Anspruchs 1. Vorteilhafte Weiterbildungen der Erfindung ergeben sich aus den Unteransprüchen.

Gemäß der Erfindung ist eine Blisterpackung, welche aus einer Grundfolie besteht, welche wenigstens einen ein Produkt aufnehmenden Hof aufweist, welcher mit einer Durchdrückfolie derart verschlossen ist, dass die Durchdrückfolie bis auf einen ungesiegelten Bereich, der durch einen Siegelrand begrenzt wird, fest mit der Grundfolie verbunden ist, wobei auf der Durchdrückfolie an der der Grundfolie abgewandten Seite eine Abziehfolie aufgebracht ist, welche mit einer geringeren Haftkraft auf der Durchdrückfolie aufgebracht ist als die Durchdrückfolie mit der Grundfolie verbunden ist, und die Durchdrückfolie eine entlang einer Perforationslinie verlaufende Perforierung aufweist, dadurch gekennzeichnet, dass die Perforationslinie mit dem Siegelrand übereinstimmt.

Es hat sich gezeigt, dass dadurch, dass die Perforationslinie mit dem Siegelrand übereinstimmt, nahezu ausschließlich keine Abrisskeile mehr entstehen. Hierdurch wird in vorteilhafter Weise erreicht, dass der Abstand zwischen der siegelfreien Zone, welche eine beliebige Form haben und beispielsweise rund, dreieckig oder rechteckig sein kann, und dem betreffenden Hof nicht mehr sehr groß zu sein braucht. Dies wiederum hat in vorteilhafter Weise zur Folge, dass die erfindungsgemäße Blisterpackung sehr klein ausgebildet sein kann.

Sehr vorteilhaft ist aber insbesondere, dass dadurch, dass keine beziehungsweise lediglich sehr kleine Abrisskeile mehr entstehen, die Gefahr, dass der Verschluss eines Hofes beschädigt wird, nicht mehr besteht.

Als sehr vorteilhaft hat sich auch eine Ausführungsform der Erfindung herausgestellt, bei der die Perforierung beim Verbinden der Durchdrückfolie mit der Grundfolie hergestellt wurde. Hierdurch wird die Zuverlässigkeit, dass die Durchdrückfolie an der Perforationslinie abreißt, nochmals erhöht. Dies dürfte darauf zurückzuführen sein, dass die Perforierung zu einem Zeitpunkt geschieht, zu dem das Herstellen der Verbindung der Durchdrückfolie mit der Grundfolie noch nicht abgeschlossen ist.

Weitere Einzelheiten, Merkmale und Vorteile der vorliegenden Erfindung ergeben sich aus der nachfolgenden Beschreibung eines besonderen Ausführungsbeispiels unter Bezugnahme auf die Zeichnung.

Es zeigt
- Figur 1: eine erfindungsgemäße Blisterpackung mit zehn durch Perforationslinien getrennten Bereichen,
- Figur 2: einen Schnitt entlang der Linie A-A in Figur 1 und
- Figur 3: einen entlang der Perforationslinien abgetrennten Bereich aus Figur 1 mit einem Hof und teilweise abgezogener Abziehfolie.

Wie Figur 1 entnommen werden kann, weist eine Blisterpackung zehn Höfe 2 auf, welche jeweils in einem durch Perforationslinien 7 abgetrennten Bereich 9 der Blisterpackung angeordnet sind.

Wie Figur 2 entnommen werden kann, besteht die Blisterpackung aus einer Grundfolie 1, in welcher die ein Produkt 2a aufnehmenden Höfe 2 durch Tiefziehen ausgebildet sind.

Die Höfe 2 sind mit einer als Durchdrückfolie 3 ausgebildeten Aluminiumfolie verschlossen. Dies geschieht durch Erwärmung eines Heißsiegellacks 8, welcher zwischen der Grundfolie 1 und der Aluminiumfolie 3 angeordnet ist.

Auf der Aluminiumfolie 3 ist an der der Grundfolie 1 abgewandten Seite eine als Abziehfolie 4 ausgebildete Kunststoff-Folie aufgebracht.

Die Haftkraft, mittels der die Kunststoff-Folie 4 auf der Aluminiumfolie 3 aufgebracht ist, ist geringer als die Haftkraft, mit der die Aluminiumfolie auf der Grundfolie 1 aufgebracht ist. Hierdurch lässt sich die Kunststoff-Folie 4 von der Aluminiumfolie 3 abziehen, ohne dass dadurch die Aluminiumfolie 3 von der Grundfolie 1 gelöst wird.

Wie Figur 1 entnommen werden kann, sind an den Kreuzungspunkten der Perforationslinien 7 kreisförmige Bereiche 5 ausgebildet, in denen kein Heißsiegellack 8 vorhanden ist, so dass die Aluminiumfolie 3 nicht mit der Grundfolie 1 verbunden ist. Es bildet sich somit ein Rand 6 aus, an dem die Siegelung der Aluminiumfolie 3 mit der Grundfolie 1 aufhört.

Trennt man entlang der Perforationslinien 7 einen Bereich 9 mit einem Hof 2 vom restlichen Teil der Blisterpackung ab, ist somit, wie Figur 3 entnommen werden kann, wenigstens an einer Ecke dieses Bereichs ein Teil des ungesiegelten Bereichs 5 vorhanden. Entlang des Randes 6 des ungesiegelten Bereichs 5 ist die Aluminiumfolie 3 perforiert. Die Perforierung wurde in der Siegelstation vorgenommen, in der die Aluminiumfolie 3 mit der Grundfolie 1 verbunden wurde, wobei die Grundfolie 1, der Heißsiegellack 8 und die Aluminiumfolie 3 bei der Perforation noch warm waren.

An dem ungesiegelten Bereich 5 lassen sich die Aluminiumfolie 3 und die damit verbundene Kunststoff-Folie 4 leicht mit den Fingern fassen. Wie insbesondere Figur 3 entnommen werden kann, erfolgt beim Abziehen der Kunststoff-Folie 4 ein Abriss der Aluminiumfolie 3 exakt an dem Siegelrand 6, da die Aluminiumfolie 3 an dieser Stelle perforiert war. Die Aluminiumfolie 3 bleibt lediglich in ihrem ungesiegelten Bereich 5 an der Kunststoff-Folie 4 haften. Außerhalb des ungesiegelten Bereichs 5 wird die Grundfolie 1 vollständig von der Aluminiumfolie 3 überdeckt, so dass die Abdeckung des Hofs 2 unversehrt ist.

## Patentansprüche

1. Blisterpackung, welche aus einer Grundfolie (1) besteht, welche wenigstens einen ein Produkt aufnehmenden Hof (2) aufweist, welcher mit einer Durchdrückfolie (3) derart verschlossen ist, dass die Durchdrückfolie (3) bis auf einen ungesiegelten Bereich (5), der durch einen Siegelrand (6) begrenzt wird, fest mit der Grundfolie (1) verbunden ist, wobei auf der Durchdrückfolie (3) an der der Grundfolie (1) abgewandten Seite eine Abziehfolie (4) aufgebracht ist, welche mit einer geringeren Haftkraft auf der Durchdrückfolie (3) aufgebracht ist als die Durchdrückfolie (3) mit der Grundfolie (1) verbunden ist, und die Durchdrückfolie (3) eine entlang einer Perforationslinie (6) verlaufende Perforierung aufweist,
**dadurch gekennzeichnet,**
**dass** die Perforationslinie (6) mit dem Siegelrand (6) übereinstimmt.

2. Blisterpackung nach Anspruch 1,
**dadurch gekennzeichnet,**
**dass** die Perforierung der Durchdrückfolie (3) entlang des Siegelrands (6) beim Verbinden der Durchdrückfolie (3) mit der Grundfolie (1) herstellt wurde.

## Claims

1. Blister pack comprising a base foil (1) having at least one chamber (2) for receiving a product, said chamber being closed by a rupture foil (3) such that the rupture foil (3) is firmly connected to the base foil (1) except for an unsealed area (5) which is delimited by a seal edge (6), whereby a tear-off foil (4) is applied to the rupture foil (3) on the side facing away from the base foil (1), said tear-off foil being attached to the rupture foil (3) with a retaining force which is smaller than the force with which the rupture foil (3) is attached to the base foil (1) and the rupture foil (3) has perforations running along a perforation line (6), **characterised in that** the perforation line (6) coincides with the seal edge (6).

2. Blister pack according to claim 1, **characterised in that** the perforations of the rupture foil (3) along the seal edge (6) are formed during the joining of the rupture foil (3) to the base foil (1).

## Revendications

1. Plaquette thermoformée composée d'une feuille de base (1) présentant au moins un alvéole (2) renfermant un produit qui est fermé par un film à percer (3) de telle sorte que le film à percer (3) est solidement relié à la feuille de base (1) à l'exception d'une zone non soudée (5) délimitée par un bord soudé (6), un film pelliculable (4) étant appliqué sur la feuille à percer (3) sur la face opposée à la feuille de base (1), qui est appliqué sur la feuille à percer (3) avec une adhérence moindre que l'adhérence entre la feuille à percer (3) et la feuille de base (1), et la feuille à percer (3) présentant des perforations s'étendant le long d'une ligne prédécoupée (6), **caractérisée en ce que** la ligne prédécoupée (6) coïncide avec le bord scellé (6).

2. Plaquette thermoformée selon la revendication 1, **caractérisée en ce que** les perforations de la feuille à percer (3) ont été réalisées le long du bords scellé (6) lors de l'assemblage de la feuille à percer (3) et de la feuille de base (1).
